# EUROPÄISCHE PATENTSCHRIFT

(11) **EP 1 135 322 B1**
(45) Veröffentlichungstag und Bekanntmachung des Hinweises auf die Patenterteilung: **09.07.2003**
(21) Anmeldenummer: 99963282.1
(22) Anmeldetag: 29.11.1999
(51) Int. Cl.: B66C 23/76

(54) **KRAN, INSBESONDERE FAHRZEUGKRAN**
CRANE, ESPECIALLY A SELF-PROPELLED CRANE
GRUE, NOTAMMENT GRUE AUTOMOTRICE

(30) Priorität: 04.12.1998 DE 19857779
(43) Veröffentlichungstag der Anmeldung: 26.09.2001
(73) Patentinhaber: Demag Mobile Cranes GmbH & Co. KG, 80333 München (DE)
(72) Erfinder: KRETSCHMER, Manfred, D-40723 Hilden (DE); WECKBECKER, Alfons, D-66482 Zweibrücken (DE)
(74) Vertreter: Meissner, Peter E., Dipl.-Ing.
(86) Internationale Anmeldenummer: DE9903880
(87) Internationale Veröffentlichungsnummer: WO00034173

(56) Entgegenhaltungen:
- EP-A- 0 048 076
- EP-A- 0 368 463
- DE-U- 29 816 385
- GB-A- 2 151 580

## Beschreibung

Die Erfindung betrifft einen Kran, insbesondere Fahrzeugkran mit einer Unterkonstruktion und einem auf dieser drehbar angeordneten Oberwagen gemäß dem Oberbegriff des Patentanspruches 1.

Krane mit Anordnung eines Mastes und eines Superlift-Gegengewichtes sind für hohe Traglastenmomente ausgelegt. Das dafür erforderliche Gegengewichtsmoment wird über das Superlift-Gegengewicht erzeugt, das in einem bestimmten Abstand zum Kran angeordnet wird. Zur Erhöhung der Flexibilität des Kranes d. h. unterschiedliche Traglastenmomente an unterschiedlichen Einsatzorten mit möglichst wenig Aufwand beherrschen zu können unter Beibehaltung der Verfahrbarkeit und Drehbarkeit des Kranes, sind verschiedene Vorschläge gemacht worden.

Ein Vorschlag für einen fahrbaren Kran zeigt die DE 28 14 540 C2. Offenbart ist ein fahrbarer Kran mit einem drehbaren Oberwagen mit einem Lastausleger und einem Gegenausleger, der ein Superlift-Gegengewicht trägt, das bei jeder Belastung des Krans so am Boden abgestützt ist, daß der Oberwagen sich drehen kann. Zur Bodenabstützung wird ein Luftkissen verwendet, dessen Füllung entsprechend der am Gegenausleger ermittelten Kraft veränderbar ist. Diese Anordnung erfordert zusätzlich einen Kompressor einschließlich der dazugehörigen Leitungen, was die Handhabung nicht erleichtert. Außerdem kann der Abstand des Superlift-Gegengewichtes zum Kran nicht verändert werden.

Eine weitere Ausgestaltung zeigt die DE-PS 195 03 73. Bei diesem Fahrzeugkran ist das Superlift-Gegengewicht in Form eines lenkbaren Wagens ausgebildet, der über Gelenkverbindungen mit dem Oberwagen des Fahrzeugkranes starr verbunden ist. Beim Anheben einer Last wird der Gegengewicht-Wagen angehoben und kann zusammen mit dem Kran verschwenkt werden. Die Anordnung eines Gegengewicht-Wagens ist aufwendig und dessen Aufstellung je nach Gegebenheiten des Geländes schwierig. Der Abstand zwischen Gegengewicht-Wagen und Fahrzeugkran ist nicht veränderbar. Außerdem ist die Höhe des Abhebens des Gegengewicht-Wagens je nach Größe der anzuhebenden Last nicht beeinflußbar. Bei plötzlich abfallender Last würde der Gegengewicht-Wagen je nach Abhebehöhe nicht nur aufschlagen, sondern könnte sogar zum Kippen kommen.

Eine Variante dieser bekannten Konstruktion zeigt die US-PS 4,258,852. Der Abstand des Superlift-Gegengewichtes vom Fahrzeugkran kann um einen bestimmten Betrag verändert werden. Dazu wird der mit dem Superlift-Gegengewicht über eine veränderbare Abspannung verbundene Mast entsprechend geneigt und durch Austauschen bestimmter Gittermastelemente des das Superlift-Gegengewicht auf Abstand zum Kran haltenden Gittermastes der Abstand um die Länge des ausgetauschten Gittermastelementes verändert. Nachteilig bei dieser Konstruktion ist, daß die Abstandsveränderung nur um bestimmte Beträge möglich und dazu ein Umbau erforderlich ist. Darüber hinaus muß durch Anhängen einer Last der bzw. die Gegengewichtswagen zum Anheben gebracht werden. Bei Anordnung von zwei Gegengewichtswagen muß außerdem der Abstand zwischen diesen beiden mit angepaßt werden.

Eine weitere Konstruktion ist in der US-PS 4,557,390 dargestellt. Bei dieser Ausführungsform ist der Mast an einem im hinteren Endbereich des Oberwagens angeordneten Rahmen angelenkt und wird durch mit dem Oberwagen verbindbare Stangenelemente in fester Winkelposition gehalten. Die Spitze des Mastes ist mit der Spitze des Hauptauslegers über eine längenveränderbare Abspannung miteinander verbunden, ebenso die Spitze des Mastes mit einem Superlift-Gegengewicht. Dabei wird auf die Anordnung eines ansonsten üblichen Oberwagengegengewichtes verzichtet. Mittels einer Seilrollenanordnung kann der Abstand des Superlift-Gegengewichts zum Kran kontinuierlich verändert werden. Das Anheben des Superlift-Gegengewichts erfolgt über einen am Oberwagen angeordneten Windenmotor. Mittels einer am Superlift-Gegengewicht angeordneten Abstandsstange kann der Abhebeabstand des Superlift-Gegengewichtes zum Boden kontrolliert werden. Nachteilig bei dieser Konstruktion ist, daß das Superlift-Gegengewicht nicht über den Mastradius hinaus verschiebbar ist. Von weiterem Nachteil ist, daß der Mast von hinten aufgerichtet werden muß und eine Winkelverstellung des Mastes nur über einen Rüstvorgang mittels Veränderung der Anzahl der den Mast positionierenden Stangenelementen möglich ist. Außerdem kann das Eigengewicht der Unterkonstruktion zur Erhöhung der Standsicherheit nicht genutzt werden. In einem Firmenprospekt von Manitowoc Engineering Co. (Complete Line Brochure), Ausgabe 1992, wird unter dem Markennamen X-Spander ein Fahrzeugkran vorgestellt, der ein kontinuierlich verschiebbares Superlift-Gegengewicht aufweist. Dazu ist am hinteren Ende des Oberwagens ein Rahmenelement angelenkt, das sich über am Ende angeordnete hebbare Füße auf den Boden abstützen kann. Auf diesem Rahmenelement kann das Superlift-Gegengewicht kontinuierlich verschoben werden, um das gewünschte Gegenmoment erzeugen zu können. Auf dem Oberwagen ist ein Bock angeordnet, dessen Spitze mit dem Kopf des Hauptauslegers über eine längenveränderbare Abspannung verbunden ist. Die Spitze des Bockes ist weiterhin über eine feste Abspannung mit dem Ende des Rahmenelementes verbunden. Nachteilig bei dieser Konstruktion ist, daß die Ausladung durch die Anordnung des festen Rahmenteiles sehr groß ist und der dafür erforderliche Platz auf der Einsatzstelle nicht immer gegeben ist. Zudem kann die Länge des Rahmenelementes nur durch Hinzufügen bzw. Abmontieren von Segmenten verändert werden, was jedes Mal ein Rüsten bedeutet. Vergleichbar wie bei dem zuvor erläuterten bekannten Kran kann auch bei dieser vorgeschlagenen Ausführungsform das Eigengewicht der Unterkonstruktion zur Erhöhung der Standsicherheit nicht genutzt werden.
Aus der GB 2151580 ist ein Kran bekannt, der eine Unterkonstruktion und einen darauf drehbar angeordneten Oberwagen aufweist. Der Oberwagen ist mit einem angelenkten Hauptausleger und einem angeienkten Mast ausgestattet, dessen Spitze einerseits über eine längenveränderbare Abspannung mit dem Kopf des Hauptauslegers und andererseits über eine Abspannung mit einem Gegengewicht verbunden ist. Ein separates Oberwagengewicht ist nicht vorgesehen. Der Abstand des Gegengewichts zum Oberwagen des Krans kann über ein in der Vertikalebene bewegbares, am Oberwagen angeordnetes Rahmenelement in einem festgelegten Bereich kontinuierlich verändert werden.
Darüber hinaus ist aus der EP 0 368 463 A1 ein Fahrzeugkran bekannt, bei dem das Gegengewicht auf einer austeleskopierbaren Verschiebeeinrichtung nach auße verlagert werden kann. Das freie Ende dieser teleskopierbaren Verschiebeeinrichtung kann mittels eines ausfahrbaren Stützfusses auf dem Boden abgestützt werden. Durch eine Seilabspannung, die mittels eines hydraulischen Zylinders in ihrer Länge veränderbar ist, kann das frei Ende der Verschiebeeinrichtung angehoben werden. Das Gegengewicht kann mittels eines weiteren Hydraulikzylinders, der auch zum Ausfahren der teleskopierbaren Verschiebeeinrichtung benutzt wird, auf der ausgefahrenen Verschiebeeinrichtung verschoben werden.

Aufgabe der Erfindung ist es, einen gattungsmäßigen Kran, insbesondere Fahrzeugkran anzugeben, mit dem bei Aufrechterhaltung der Drehbarkeit ohne Umrüsten in einfacher Weise eine Anpassung an die gewünschten Lastmomente unter den gegebenen Einsatzstellenbedingungen möglich ist.

Diese Aufgabe wird ausgehend vom Oberbegriff in Verbindung mit den kennzeichnenden Merkmalen des Anspruches 1 gelöst. Vorteilhafte Weiterbildungen sind Bestandteil von Unteransprüchen.

Nach der Lehre der Erfindung ist der Abstand des Gegengewichtes zum Oberwagen des Kranes über ein in der Vertikalebene bewegbares, am Oberwagen angeordnetes und kraftschlüssig damit verbundenes Rahmenelement in einem festgelegten Bereich kontinuierlich veränderbar, wobei das Rahmenelement mit einem Mittel zur Verlagerung der resultierenden Kraft zwischen der in Richtung Schwerkraft wirkenden Gegengewichtskraft und der durch eine angehängte Last erzeugten Abspannkraft in den Oberwagen versehen ist.

Der Vorteil dieser Anordnung ist darin zu sehen, daß durch die kraftschlüssige Verbindung des Rahmenelementes mit dem Oberwagen und durch das daran angeordnete Mittel das Eigengewicht der Unterkonstruktion zur Erhöhung der Standsicherheit genutzt werden kann. Je nach Richtung der resultierenden Kraft zwischen Gegengewichtskraft und Abspannkraft wirkt das Mittel einmal unterstützend und einmal entgegenwirkend. Beispielsweise ist eine Situation vorstellbar, bei der bei ausgefahrenem Gegengewicht die angehängte Last nicht ausreicht, um das Gegengewicht zum Abheben zu bringen. Das Abheben des Gegengewichtes ist aber Voraussetzung, daß der Kran sich drehen kann. In diesem Falle ist die Resultierende zwischen Abspannkraft und Gegengewichtskraft negativ, da die in Richtung Schwerkraft wirkende Gegengewichtskraft größer ist als die über die Last erzeugte Abspannkraft. Bei dieser vereinfachten Betrachtungsweise sollen die Reibungsverhältnisse in den Umlenkpunkten und Abspannungen außer Betracht bleiben. Das am Rahmenteil angeordnete Mittel wird nun in der Weise aktiviert, daß es durch vertikales Anheben des Rahmenteiles eine Zusatzkraft in Richtung Abspannkraft und entgegen der Gegengewichtskraft erzeugt, so daß das Gegengewicht abhebt und somit der Kran trotz der geringen angehängten Last drehbar wird. Im umgekehrten Fall kann durch das erfindungsgemäß angeordnete Mittel bei angehängter Maximallast die Standsicherheit des Kranes gewährleistet werden, indem eine Zusatzkraft in Richtung Gegenwichtskraft und entgegen der Abspannkraft erzeugt wird, ohne daß das Gegengewicht aufsetzt.

Das Rahmenelement kann in der Vertikalebene parallel zur Ebene des Oberwagens bewegbar oder alternativ an einem Endbereich verschwenkbar angeordnet werden. Vorzugsweise schneidet die Schwenkachse die Drehachse des Oberwagens. Das Rahmenelement weist ein mit dem Oberwagen verbundenes axial feststehendes Rahmenteil und mindestens ein parallel zum feststehenden Rahmenteil axial verschiebbares Rahmenteil auf. Vorzugsweise ist das axial verschiebbare Rahmenteil teleskopartig im feststehenden Rahmenteil angeordnet. Die Bewegung des verschiebbaren Rahmenteiles kann beispielsweise über eine Zahnstange oder über eine Spindel erfolgen. Als vorteilhaft hat sich die Anordnung einer axial wirkenden Kolbenzylindereinheit herausgestellt, die am feststehenden Rahmenteil angelenkt ist.

Das Mittel zur Verlagerung der resultierenden Kraft weist mindestens eine vertikal wirkende Kolbenzylindereinheit auf. Aus Platzgründen und zur besseren Verteilung der Kräfte wird rechts und links neben dem feststehenden Rahmenteil je eine Kolbenzylindereinheit angeordnet, die einerseits angelenkt mit dem feststehenden Rahmenteil und andererseits angelenkt mit dem Oberwagen verbunden ist.

Um die vorgeschlagene Anordnung nicht nur als Superlift, sondern auch als Normalkran betreiben zu können, erstreckt sich das feststehende Rahmenteil über die Anlenkstelle der vertikal wirkenden Kolbenzylindereinheit hinaus und dieser Bereich ist mit einem das Gegengewicht aufnehmenden Tragwerk verbolzbar. Dazu weist dieser Bereich des feststehenden Rahmenteils eine kragenartige Versteifung und eine Abrollbahn für das das Gegengewicht aufnehmende Tragwerk auf.

Zur Erhöhung der Traglast sind an das mit dem verschiebbaren Rahmenteil verbundene Tragwerk Zusatz-Gegengewichte anordenbar und mit dem Tragwerk verriegelbar. Aus Sicherheitsgründen müssen am Tragwerk bis in Bodennähe reichende Stützfüße angeordnet werden. Zur Erleichterung des Transportes und der Handhabung sind diese Stützfüße herausklappbar am Tragwerk angeordnet. Das Zusatz-Gegengewicht ist vorzugsweise in einzelne, einen Rahmen aufweisende Stapel aufteilbar. Jeder Rahmen ist mit mindestens vier Rädern verbindbar, so daß jeder einzelne Stapel verfahren werden kann. Diese Anordnung hat den Vorteil, daß das Zusatz-Gegenwicht in einfacher Weise zum Einsatzort transportiert werden kann. Außerdem können die Stützfüße am Tragwerk für das Gegengewicht entfallen, da die Räder diese Funktion übernehmen. Zudem kann im Superliftbetrieb das Gegengewicht einschließlich Zusatz-Gegengewicht eingefahren werden, auch wenn die angehängte Last zum Abheben nicht ausreicht. Ist nach dem Einfahren das Gegengewichtsmoment entsprechend erniedrigt, kann mit der angehängten Last das Gegengewicht abgehoben und die Zusatz-Gegengewichte vom Tragwerk gelöst werden.

Mit der vorgeschlagenen Gesamtkonstruktion ist zum einen ein Normalkranbetrieb möglich, wobei das eingeschobene Gegengewicht die Funktion eines bekannten Oberwagengegengewichtes übernimmt. Die auskragende Länge des feststehenden Rahmenteiles ist so gewählt, daß nach Verschiebung des Gegengewichtes über das Ende des feststehenden Rahmenteiles hinaus die rückwärtige Standsicherheit noch gegeben ist. Das hat den Vorteil, daß ohne Umrüsten an das das Gegengewicht aufnehmende Tragwerk Zusatz-Gegengewichte anordbar und verbolzbar sind. Das kann zum einen durch Verschwenken des Kranes oder bei Fahrzeugkranen durch Darüberhinwegfahren erfolgen. Das Abheben dieses Gesamtgegengewichtes, d. h. Gegengewicht plus Zusatz-Gegengewichte erfolgt durch Anhängen einer entsprechenden Last, so daß der Kran sich drehen kann. Durch weiteres Bewegen des verschiebbaren Rahmenteiles kann das Lastmoment noch gesteigert werden. Da das verschiebbare Rahmenteil kontinuierlich verschiebbar ist, kann bei entsprechenden Einsatzstellenbedingungen der Radius passend dazu eingestellt werden. Dabei ist der minimale Radius konstruktionsbedingt gegeben. Bei Verschiebung des Gegengewichtes nach hinten ist ein mittlerer Radius einstellbar, bis der Punkt des rückwärtigen Standmomentes erreicht ist. Der maximale Radius ergibt sich zum einen durch den maximalen Verschiebeweg des verschiebbaren Rahmenteiles und zum anderen durch die den Gesamtballast aufnehmende Gesamtkonstruktion. Nach einer ersten Ausführungsform ist die Spitze des Mastes über eine längenveränderbare Abspannung mittels eines angelenkten Stützbockes mit dem Gegengewicht verbunden. Bei dieser Anordnung bewegen sich sowohl der Mast als auch die längenveränderbaren Abspannungen zwischen Mast und Gegengewicht einerseits und Mast und Hauptausleger andererseits korrespondierend zur Verschiebung des Gegengewichts. Das erfordert eine entsprechende Steuerung, um die axiale Verschiebung des Gegengewichtes mit der Schwenkbewegung des Mastes aufeinander abzustimmen. Um diesen Aufwand zu verringern, wird alternativ vorgeschlagen, die Spitze des Mastes über eine feste Abspannung mit dem Gegengewicht und über eine längenveränderbare Abspannung mittels eines angelenkten Stützbockes mit dem feststehenden Rahmenteil des Rahmenelementes zu verbinden. Bei dieser Anordnung ist die Spitze des Stützbockes über eine feste Abspannung mit dem Tragwerk des Gegengewichtes verbunden. Dies hat den Vorteil, daß im Superlift-Betrieb nur die feste Abspannung zwischen Mast und Gegengewicht wirksam ist. Die bei Verschiebung des Gegengewichtes sich verändernde Länge der festen Abspannung zwischen der Spitze des Mastes und dem Tragwerk des Gegengewichtes ist vernachlässigbar im Vergleich zur Höhe des aufgerichteten Mastes und unter Berücksichtigung der Verschiebung des Gegengewichtes im Superlift-Betrieb um nur einige Meter. Bei Wechsel zum Normalbetrieb wird die feste Abspannung demontiert und nur die längenveränderbare Abspannung ist wirksam. Um beide Varianten realisieren zu können, ist der untere Endbereich des gabelartig ausgebildeten Stützbockes zur Aufnahme einer die längenveränderbare Abspannung veränderbaren Winde in Verbindung mit einem Flaschenzug wahlweise an das das Gegengewicht aufnehmende Tragwerk oder am feststehenden Rahmenteil des Rahmenelementes anlenkbar.

Die genannten Vorteile lassen sich dahingehend zusammenfassen, daß der Bedienungskomfort erheblich verbessert ist, um vom Normalbetrieb bis zum das höchste Gegenmoment erzeugenden Superlift-Betrieb alle Zwischenzustände in einfacher Weise ohne Umrüsten einstellen zu können, unter Berücksichtigung der auf der Einsatzstelle gegebenen Platzbedingungen.

In der Zeichnung wird anhand eines Ausführungsbeispieles der erfindungsgemäß ausgebildete Kran näher erläutert. Es zeigen
- Fig. 1: in einer Seitenansicht einen erfindungsgemäß ausgebildeten Kran im Zustand "Normalbetrieb",
- Fig. 2: wie Figur 1, jedoch im Superlift-Betrieb,
- Fig. 3: wie Figur 2 die Grenzbereiche des Superlift-Betriebes,
- Fig. 4: wie Figur 1, jedoch als Einfachkran ohne Mast,
- Fig. 5a: eine halbseitige Draufsicht ohne Hauptausleger und Mast,
- Fig. 5b: einen Schnitt in Richtung B-B in Figur 5a,
- Fig. 5c: einen Schnitt in Richtung A-A in Figur 5b,
- Fig. 5d: eine Ansicht in Richtung X in Figur 5b und
- Fig. 6: eine Kolbenzylindereinheit zur Verlagerung der resultierenden Kraft
- Fig. 7: wie Figur 2, jedoch mit einer anderen Art der Abspannung.

Der in den Figuren 1 - 3 dargestellte erfindungsgemäß ausgebildete Kran besteht aus einer Unterkonstruktion, hier in Form eines Raupenfahrwerkes 1 und einem darauf drehbar gelagerten Oberwagen 2. Am vorderen Ende des Oberwagens 2 ist ein Hauptausleger 3 mittels eines Gelenkes 4 angelenkt. Ebenso ist in diesem Bereich ein Mast 5 mittels eines Gelenkes 6 angelenkt. Die Spitze 7 des Mastes 5 ist mit dem Kopf 8 des Hauptauslegers 3 über eine längenveränderbare Abspannung 9 verbunden. Andererseits ist die Spitze 7 des Mastes 5 über eine längenveränderbare Abspannung 10 mit einem Gegengewicht 11 verbunden. Die Verbindung der Abspannung 10 mit dem Gegengewicht 11 erfolgt über einen gabelartigen Stützbock 22, 22' (Figur 5c), zwischen denen auch eine die Länge der Abspannung 10 verändernde Winde 24 angeordnet ist. Erfindungsgemäß ist am Oberwagen 2 ein hier kastenartig ausgebildetes feststehendes Rahmenteil 12 angeordnet, das verschwenkbar über zwei Lagerböcke 13, 13' (Figur 5a) kraftschlüssig mit dem Oberwagen 2 verbunden ist. Dabei schneidet die Schwenkachse 25 die Drehachse 14 des Oberwagens 2. Gemäß der Darstellung in Figur 2 ist im axial feststehenden Rahmenteil 12 teleskopartig ein axial verschiebbares Rahmenteil 15 angeordnet. Im hinteren Endbereich des feststehenden Rahmenteiles 15 ist das die resultierende Kraft zwischen Gegengewichtskraft und Abspannkraft in den Oberwagen 2 verlagernde Mittel angeordnet. In diesem Ausführungsbeispiel besteht das Mittel aus zwei rechts und links neben dem feststehenden Rahmenteil 12 angeordneten Kolbenzylindereinheiten 16, 16' (Figur 5c). Das feststehende Rahmenteil 12 erstreckt sich über die Anlenkstelle der Kolbenzylindereinheiten 16, 16' hinaus und weist für diesen Bereich 20 kragenartige Versteifungen 17, 17' sowie eine Abrollbahn 18, 18' auf. Das letztgenannte Merkmal dient dazu, das das Gegengewicht 11 aufnehmende Tragwerk 19 auf das feststehende Rahmenteil 12 bewegen zu können (siehe Figur 1). In dem in Figur 1 dargestellten Zustand befindet sich der Kran im Normalbetrieb, wobei das auf den überkragenden Bereich 20 aufgeschobene Gegengewicht 11 die Funktion eines bekannten Oberwagengegengewichtes übernimmt. In dieser Stellung ergibt sich der minimale Radius Rₘᵢₙ des Schwerpunktes des Gegengewichtes 11 in bezug auf die Drehachse 14 des Oberwagens 2. Für eine bestimmte Auslegung des Kranes liegt dieser Wert beispielsweise bei 7 Meter.

Figur 2 zeigt den gleichen Kran wie in Figur 1, aber im Superlift-Betrieb. Im Unterschied zu Figur 1 ist am Tragwerk 19 ein Zusatz-Gegengewicht 21 angehängt. Wie in Figur 5d zu erkennen ist, kann das Zusatz-Gegengewicht 21 in einzelne Stapel aufgeteilt sein, wobei jeder Stapel mit einem die einzelnen Gewichte aufnehmenden Rahmen versehen ist. Das Tragwerk 19 ist mit Stützfüßen 26 - 26"' versehen, deren Stützteller bis in Bodennähe ausgefahren werden können. Das verschiebbare Rahmenteil 15 ist auf Maximallänge ausgefahren, so daß sich für den Schwerpunkt des Gesamtgegengewichtes, d. h. Gegengewicht 11 plus Zusatz-Gegengewicht 21 ein maximaler Radius Rₘₐₓ ergibt. Beispielsweise beträgt dieser Radius Rₘₐₓ gleich 14 Meter. Damit dieses Gesamtgegengewicht in Schwebe gehalten wird, so daß der Kran sich drehen kann, ist am Hauptausleger 3 eine Last L angehängt. Bei dem in dieser Figur 2 dargestellten Zustand ist der Radius der Last R_{L} = Rₘₐₓ.

In Figur 3 ist der Grenzbereich des Superlift-Betriebes dargestellt. Die voll ausgezogenen Linien entsprechen dem maximal möglichen Superlift-Betrieb. Die gestrichelten Linien entsprechen dem minimal möglichen Superlift-Betrieb. In dieser Stellung ergibt sich ein mittlerer Radius R_{Mittel} vom Schwerpunkt des Gesamtgegengewichts bis zur Drehachse 14 des Oberwagens 2. Bei abgesetzter Last L kann in dieser Stellung das Gesamtgegengewicht auf den Boden aufgesetzt und das Zusatz-Gegengewicht 21 vom Tragwerk 19 abgekoppelt werden. Wird das verschiebbare Rahmenteil 15 noch weiter eingefahren, ergibt sich der Zustand gemäß der Darstellung in Figur 1. Durch die Gegenüberstellung des Zustandes gemäß den voll ausgezogenen Linien im Unterschied zum Zustand gemäß den gestrichelten Linien kann man die korrespondierende Bewegung der beiden Abspannungen 9, 10 sowie des Mastes 5 zur Bewegung des verschiebbaren Rahmenteiles 15 erkennen.

In Figur 4 ist dargestellt, daß das vorgeschlagene Prinzip einer kontinuierlichen Verschiebung des Gegengewichtes 11 in Verknüpfung mit einem unterstützenden Mittel 16, 16' auch für einen Einfachkran ohne Mast von Vorteil ist. Im Unterschied zu Figur 1 ist der gabelartige Stützbock 22, 22' nicht am Tragwerk 19 für das Gegengewicht 11, sondern an einem auf dem Oberwagen 2 angeordneten Lagerbock 23, 23' angelenkt.

Figur 5b zeigt zum einen die Möglichkeit der Verbolzung des Tragwerkes 19 mit dem axial verschiebbaren Rahmenteil 15. Dazu ist am Tragwerk 19 ein Bügel 27 angeordnet, der mit einem im verschiebbaren Rahmenteil 15 angeordneten Bock 28 verbolzbar ist. Weiterhin ist dieser Darstellung die am feststehenden Rahmenteil 12 angelenkte Kolbenzylindereinheit 29 zu entnehmen, um das verschiebbare Rahmenteil 15 axial bewegen zu können. Mit gestrichelten Linien ist die maximal mögliche Schwenkbewegung des Rahmenteiles, d. h. feststehendes Rahmenteil 12 und verschiebbares Rahmenteil 15 kenntlich gemacht.

In Figur 6 ist als Prinzipskizze die Kolbenzylindereinheit 16 zur Verlagerung der resultierenden Kraft zwischen Gegengewichtskraft und Abspannkraft in den Oberwagen 2 dargestellt. Die Kolbenzylindereinheit 16 besteht aus einem Zylindergehäuse 30 und einem Kolben 31 mitsamt Kolbenstange 32. Am unteren Ende des Zylindergehäuses 30 ist ein Steg 33 mit einer Bohrung 34 angeordnet. Die Bohrung 34 ist der Anlenkpunkt der Kolbenzylindereinheit 16 am Oberwagen 2 (siehe Figur 5b). Das Ende der Kolbenstange 32 ist als Auge 35 ausgebildet mit einer Bohrung 36. Dies ist der Anlenkpunkt der Kolbenzylindereinheit 16 am feststehenden Rahmenteil 12 (siehe Figur 5b). Bei abgesetztem Gegengewicht 11 nimmt der Kolben 31 die hier dargestellte Mittelstellung ein. Damit das System in dieser Lage stabil gehalten wird, wird in der Vorkammer 37 eine Vorspannung von beispielsweise 100kN aufgegeben, lst in Abhängigkeit von der angehängten Last L und dem Radius des Gegengewichtes 11 bzw. Zusatz-Gegengewichtes 21 zur Drehachse 14 des Oberwagens 2 ein Zwangsabheben des Gesamt-Gegengewichtes erforderlich, wird in die Hauptkammer 38 der Kolbenzylindereinheit 16 ein entsprechender Druck aufgegeben. Beispielsweise kann ein solcher Druck maximal 3300 kN betragen. Die Druckaufgabe bewirkt eine Verschiebung des Kolbens 31 nach oben. Dies ist durch einen voll ausgemalten Pfeil 39 kenntlich gemacht. Durch die mechanische Verbindung der Kolbenstange 32 mit dem feststehenden Rahmenteil 12, wird durch die Verschiebung des Kolbens 31 nach oben das feststehende Rahmenteil 12 und somit auch das damit verbundene Gesamt-Gegengewicht nach oben verschoben. In Figur 5b ist dies durch gestrichelte Linien kenntlich gemacht. Im Regelfall erfolgt die Druckaufgabe in der Hauptkammer 38 direkt durch den Kranfahrer mittels eines Handschalters.

Im umgekehrten Fall bei anhängender Maximallast versucht die Abspannung über die Kopplung mit dem Gesamt-Gegengewicht und dem verschiebbaren Rahmenteil 15 das feststehende Rahmenteil 12 nach oben zu schwenken. Dies wiederum bewirkt eine Verschiebung des Kolbens 31 nach oben. Diese Bewegung kann begrenzt werden, indem man den Vorraum 37 schließt und einen Druck aufbauen läßt, der der weiteren Bewegung nach oben entgegenwirkt. Damit die Kolbenzylindereinheit 16 nicht überbeansprucht wird, ist der Vorraum 37 mit einem Überdruckventil (hier nicht dargestellt) verbunden, welches öffnet, sobald der Druck im Vorraum 37 einen Maximalwert erreicht hat. Beispielsweise könnte dieser Maximaldruck 1200 kN betragen. Bei Aufgabe von Prüflast wird der Kolben 31 in die obere gestrichelt dargestellte Position 31' bis zum mechanischen Anschlag verschoben. Das Absetzen des Gesamt-Gegengewichtes erfolgt dagegen bei Erreichen des Kolbens 31 in der unteren (hier gestrichtelt dargestellten) Endlage 31".

Figur 7 zeigt den gleichen Kran wie Figur 2 im Superlift-Betrieb, aber mit einer anderen Art der Abspannung. Bei dieser Ausführungsform ist die Spitze des Mastes 5 über eine feste Abspannung 40 mit dem Tragwerk 19 des Gegengewichtes 11 verbunden. Außerdem ist die Spitze des Mastes 5 über eine längenveränderbare Abspannung 10 mittels eines Stützbockes 22 an einem auf dem Oberwagen 2 angeordneten Lagerbock 23,23' mit dem Oberwagen 2 verbunden. Die Spitze des Stützbockes 22 ist zudem über eine feste Abspannung 41 mit dem Tragwerk 19 des Gegengewichtes 11 verbunden. In dem hier dargestellten Superlift-Betrieb ist nur die feste Abspannung 40 zwischen der Spitze des Mastes 5 und dem Tragwerk 19 des Gegengewichtes 11 wirksam. Die längenveränderbare Abspannung 10 hängt dagegen schlaff durch. Die sich ergebende Längenveränderung der festen Abspannung 40 bei axialer Verschiebung des Gegengewichtes 11 von Rₘₐₓ auf Rₘᵢₜₜₑₗ ist in bezug auf die Höhe des aufgerichteten Mastes 5 und unter Berücksichtigung der nur wenige Meter betragenden Verschiebung des Gegengewichtes 11 vernachlässigbar. Mit gestrichelten Linien ist dargestellt, wenn die Verschiebung des Gegengewichts 11 auf Rₘᵢₙ erfolgt und das Gegengewicht 11 übliches Oberwagengegengewicht wird. Sobald Rₘᵢₜₜₑₗ erreicht wird, wird die feste Abspannung 40 gelöst und die längenveränderbare Abspannung 10 übernimmt deren Funktion. Es ergibt sich dann eine Anordnung vergleichbar wie Figur 1, sobald die weitere Verschiebung des Gegengewichtes 11 den Endpunkt Rₘᵢₙ erreicht hat.

In dieser Figur 7 ist auch die Anordnung von Rädern 42 an den Stapeln des Zusatz-Gegengewichtes 21 dargestellt. Dies erleichtert ganz wesentlich den Transport und die Handhabung des Zusatz-Gegengewichtes 21.

### Positionsliste

- 1: Raupenfahrwerk
- 2: Oberwagen
- 3: Hauptausleger
- 4: Gelenk für Hauptausleger
- 5: Mast
- 6: Gelenk für Mast
- 7: Spitze des Mastes
- 8: Kopf des Hauptauslegers
- 9: längenveränderbare Abspannung
- 10: längenveränderbare Abspannung
- 11: Gegengewicht
- 12: feststehendes Rahmenteil
- 13: Lagerbock
- 14: Drehachse Oberwagen
- 15: verschiebbares Rahmenteil
- 16: Kolbenzylindereinheit
- 17: kragenartige Versteifung
- 18: Abrollbahn
- 19: Tragwerk
- 20: überkragender Bereich des feststehenden Rahmenteiles
- 21: Zusatz-Gegengewicht
- 22: Stützbock
- 23: Lagerbock
- 24: Winde
- 25: Schwenkachse
- 26: Stützfuß
- 27: Bügel
- 28: Bock
- 29: Kolbenzylindereinheit
- 30: Zylindergehäuse
- 31: Kolben
- 32: Kolbenstange
- 33: Steg
- 34: Bohrung
- 35: Auge
- 36: Bohrung
- 37: Vorkammer
- 38: Hauptkammer
- 39: Bewegungspfeil
- 40: feste Abspannung
- 41: feste Abspannung
- 42: Räder

## Patentansprüche

1. Kran, insbesondere Fahrzeugkran, mit einer Unterkonstruktion und einem auf dieser drehbar angeordneten Oberwagen (2), der einen daran angelenkten Hauptausleger (3) und einen daran angelenkten Mast (5) (Gegenausleger) aufweist, dessen Spitze (7) einerseits über eine längenveränderbare Abspannung (9) mit dem Kopf (8) des Hauptauslegers (3) und andererseits über eine Abspannung (10) mit einem Gegengewicht (11) ohne Anordnung eines separaten Oberwagengegengewichtes verbunden ist, wobei der Abstand des Gegengewichtes (11) zum Oberwagen (2) des Kranes über ein in der Vertikalebene bewegbares, am Oberwagen (2) angeordnetes und kraftschlüssig damit verbundenes Rahmenelement in einem festgelegten Bereich kontinuierlich veränderbar ist
**dadurch gekennzeichnet, dass** das Rahmenelement ein mit dem Oberwagen (2) verbundenes axial feststehendes Rahmenteil (12) aufweist und
dass das Rahmenelement mit einem Mittel zur Verlagerung der resultierenden Kraft zwischen der in Richtung der Schwerkraft wirkenden Gegengewichtskraft und der durch eine angehängte Last (L) erzeugten Abspannkraft in den Oberwagen (2) verbunden ist und dass das Mittel zur Verlagerung der resultierenden Kraft mindestens eine vertikal wirkende Kolbenzylindereinheit (16, 16') aufweist, die angelenkt mit dem axial feststehenden Rahmenteil (12) und angelenkt mit dem Oberwagen (2) verbunden ist.

2. Kran nach Anspruch 1,
**dadurch gekennzeichnet,**
**dass** das Rahmenelement mindestens ein parallel zum feststehenden Rahmenteil (12) axial verschiebbares Rahmenteil (15) aufweist.

3. Kran nach Anspruch 2,
**dadurch gekennzeichnet,**
**dass** das verschiebbare Rahmenteil (15) teleskopartig im feststehenden Rahmenteil (12) angeordnet ist.

4. Kran nach Anspruch 2 und 3,
**dadurch gekennzeichnet,**
**dass** das verschiebbare Rahmenteil (15) mit einer am feststehenden Rahmenteil (12) angelenkten axial wirkenden Kolbenzylindereinheit (29) verbunden ist.

5. Kran nach den Ansprüchen 2 - 4,
**dadurch gekennzeichnet,**
**dass** ein Endbereich des axial feststehenden Rahmenteiles (12) vertikal verschwenkbar am Oberwagen (2) angeordnet ist.

6. Kran nach Anspruch 5,
**dadurch gekennzeichnet,**
**dass** die Schwenkachse (25) des Rahmenteils (12) die Drehachse (14) des Oberwagens (2) schneidet.

7. Kran nach Anspruch 6,
**dadurch gekennzeichnet,**
**dass** am zur Schwenkachse (25) beabstandeten anderen Endbereich des feststehenden Rahmenteiles (12) das Mittel zur Verlagerung der resultierenden Kraft angeordnet ist.

8. Kran nach einem der Ansprüche 2 - 7,
**dadurch gekennzeichnet,**
**dass** das axial feststehende Rahmenteil (12) sich über die Anlenkstelle der vertikal wirkenden Kolbenzylindereinheit (16, 16') hinaus erstreckt und dieser Bereich (20) mit einem das Gegengewicht (11) aufnehmenden Tragwerk (19) verbolzbar ist.

9. Kran nach Anspruch 8,
**dadurch gekennzeichnet,**
**dass** der überkragende Bereich (20) des feststehenden Rahmenteiles (12) mit mindestens einer kragenartigen Versteifung (17, 17') und einer Abrollbahn (18, 18') für das das Gegengewicht (11) aufnehmende Tragwerk (19) versehen ist.

10. Kran nach einem der Ansprüche 8 - 9,
**dadurch gekennzeichnet,**
**dass** der Endbereich des axial verschiebbaren Rahmenteiles (15) mit dem das Gegengewicht (11) aufnehmenden Tragwerk (19) verbolzbar ist.

11. Kran nach einem der Ansprüche 8 - 10,
**dadurch gekennzeichnet,**
**dass** zur Erhöhung der Traglast an das das Gegenwicht (11) aufnehmende Tragwerk (19) Zusatz-Gegengewichte (21) anordbar und mit dem Tragwerk (19) verriegelbar sind.

12. Kran nach Anspruch 11,
**dadurch gekennzeichnet,**
**dass** das Tragwerk (19) mit herausklappbaren, bis in Bodennähe reichenden Stützfüßen (26, bis 26") versehen ist.

13. Kran nach Anspruch 11,
**dadurch gekennzeichnet,**
**dass** das Zusatz-Gegenwicht (21) in einzelne, einen Rahmen aufweisende Stapel aufteilbar ist.

14. Kran nach Anspruch 13,
**dadurch gekennzeichnet,**
**dass** jeder Rahmen mit mindestens vier Rädern (42) verbindbar ist.

15. Kran nach einem der Ansprüche 8 - 14,
**dadurch gekennzeichnet,**
**dass** die Spitze des Mastes (5) über eine längenveränderbare Abspannung (10) mittels eines angelenkten Stützbockes (22,22') mit dem Tragwerk (19) des Gegengewichtes (11) verbunden ist und sowohl der Mast (5) als auch die längenveränderbaren Abspannungen (9,10) zwischen Mast (5) und Gegengewicht (11) einerseits und Mast (5) und Hauptausleger (3) andererseits korrespondierend zur Verschiebung des Gegengewichtes (11) sich mitbewegen, wobei die Spitze des Stützbockes (22,22') über eine feste Abspannung (41) eine Verbindung zum Tragwerk (19) des Gegengewichtes (11) aufweist.

16. Kran nach einem der Ansprüche 1 - 14,
**dadurch gekennzeichnet,**
**dass** die Spitze des Mastes (5) über eine feste Abspannung (40) mit dem Gegengewicht (11) und über eine längenveränderbare Abspannung (10) mittels eines angelenkten Stützbockes (22,22') mit dem feststehenden Rahmenteil (12) des Rahmenelementes verbunden ist, wobei die Spitze des Stützbockes (22,22') über eine feste Abspannung (41) eine Verbindung zum Gegengewicht (11) aufweist.

17. Kran nach Anspruch 16,
**dadurch gekennzeichnet,**
**dass** im Superlift-Betrieb nur die feste Abspannung (40) zwischen Mast (5) und Gegengewicht (11) wirksam ist und bei Wechsel zum Normalbetrieb die feste Abspannung (40) demonbert wird und nur die längenveränderbare Abspannung (10) wirksam ist.

18. Kran nach den Ansprüchen 16 - 17,
**dadurch gekennzeichnet, dass** der Stützbock (22, 22') gabelartig ausgebildet ist und dass der untere Endbereich des Stützbockes (22, 22') zur Aufnahme einer die längenveränderbare Abspannung (10) veränderbaren Winde (24) in Verbindung mit einem Flaschenzug wahlweise an das das Gegengewicht (11) aufnehmende Tragwerk (19) oder am Oberwagen (2) des Rahmenelementes anlenkbar ist.

## Claims

1. A crane, in particular a vehicle crane, having a substructure and a superstructure (2) located in slewing manner thereon, which superstructure has a main jib (3) articulated thereto and a mast (5) (counter-jib) articulated thereto, the tip (7) of which is connected on one side via a guying system (9) of adjustable length to the top (8) of the main jib (3) and on the other side via a guying system (10) to a counterweight (11) without the provision of a separate superstructure counterweight, the distance of the counterweight (11) from the superstructure (2) of the crane being continuously variable within a set range via a frame element movable in the vertical plane which is arranged on the superstructure (2) and is frictionally connected thereto,
**characterised in that**
the frame element has an axially fixed frame part (12) connected to the superstructure (2) and
that the frame element is connected to a means for displacing the resulting force between the counterweight force acting in the direction of gravity and the guying force produced by a suspended load (L) in the superstructure (2), and that the means for displacing the resulting force has at least one vertically acting piston-cylinder unit (16, 16') which is articulated to the axially fixed frame part (12) and articulated to the superstructure (2).

2. A crane according to Claim 1, **characterised in that** the frame element has at least one frame part (15) which is axially displaceable parallel to the fixed frame part (12).

3. A crane according to Claim 2, **characterised in that** the displaceable frame part (15) is arranged telescopically in the fixed frame part (12).

4. A crane according to Claims 2 and 3, **characterised in that** the displaceable frame part (15) is connected to an axially-acting piston-cylinder unit (29) articulated to the fixed frame part (12).

5. A crane according to Claims 2 to 4, **characterised in that** an end region of the axially fixed frame part (12) is arranged vertically pivotably on the superstructure (2).

6. A crane according to Claim 5, **characterised in that** the pivot axis (25) of the frame part (12) intersects the axis of rotation (14) of the superstructure (2).

7. A crane according to Claim 6, **characterised in that** the means for displacing the resulting force is located on the other end region of the fixed frame part (12) spaced apart from the pivot axis (25).

8. A crane according to one of Claims 2 to 7, **characterised in that** the axially fixed frame part (12) extends beyond the point of articulation of the vertically acting piston-cylinder unit (16, 16') and this region (20) can be bolted to a supporting structure (19) which receives the counterweight (11).

9. A crane according to Claim 8, **characterised in that** the projecting region (20) of the fixed frame part (12) is provided with at least one collar-like bracing (17, 17') and a rolling track (18, 18') for the supporting structure (19) which receives the counterweight (11).

10. A crane according to one of Claims 8 to 9, **characterised in that** the end region of the axially displaceable frame part (15) can be bolted to the supporting structure (19) which receives the counterweight (11).

11. A crane according to one of Claims 8 to 10, **characterised in that** additional counterweights (21) can be arranged on the supporting structure (19) which receives the counterweight (11) and can be locked with the supporting structure (19) in order to increase the load.

12. A crane according to Claim 11, **characterised in that** the supporting structure (19) is provided with fold-out supporting feet (26 to 26") which extend into the vicinity of the ground.

13. A crane according to Claim 11, **characterised in that** the additional counterweight (21) can be divided into individual stacks having a frame.

14. A crane according to Claim 13, **characterised in that** each frame can be connected to at least four wheels (42).

15. A crane according to one of Claims 8 to 14, **characterised in that** the tip of the mast (5) is connected via a guying system (10) of adjustable length by means of an articulated support bar (22, 22') to the supporting structure (19) of the counterweight (11) and both the mast (5) and the guying systems (9, 10) of adjustable length between the mast (5) and the counterweight (11) on one side and the mast (5) and the main jib (3) on the other side move jointly corresponding to the displacement of the counterweight (11), the tip of the support bar (22, 22') having a connection to the supporting structure (19) of the counterweight via a fixed guying system (41).

16. A crane according to one of Claims 1 to 14, **characterised in that** the tip of the mast (5) is connected via a fixed guying system (40) to the counterweight (11) and via a guying system (10) of adjustable length by means of an articulated support bar (22, 22') to the fixed frame part (12) of the frame element, the tip of the support bar (22, 22') having a connection to the counterweight (11) via a fixed guying system (41).

17. A crane according to Claim 16, **characterised in that** in superlift operation only the fixed guying system (40) between the mast (5) and counterweight (11) is effective and upon changing to normal operation the fixed guying system (40) is dismantled and only the guying system (10) of adjustable length is effective.

18. A crane according to Claims 16 to 17, **characterised in that** the support bar (22, 22') is fork-shaped and that the lower end region of the support bar (22, 22'), to receive a winch (24) for changing the guying system (10) of adjustable length in combination with a block and pulley can be articulated alternatively to the supporting structure (19) which receives the counterweight (11) or to the superstructure (2) of the frame element.

## Revendications

1. Grue, en particulier grue automotrice, comportant une base et un châssis (2) agencés de façon rotative sur celle-ci, qui présente une flèche principale (3) qui y est articulée et un mât (5) qui y est articulé (contre-flèche), dont l'extrémité (7) est reliée, d'une part, par l'intermédiaire d'un haubanage (9) de longueur modifiable avec la tête (8) de la flèche principale (3) et, d'autre part, par l'intermédiaire d'un haubanage (10) avec un contrepoids (11) sans agencement d'un contrepoids de châssis séparé, la distance du contrepoids (11) au châssis (2) de la grue pouvant être modifiée de façon continue dans une plage déterminée par l'intermédiaire d'un élément de bâti déplaçable dans le plan vertical, agencé sur le châssis (2), et relié à celui-ci sous l'influence d'une force,
**caractérisée en ce que** l'élément de bâti présente une partie de bâti (12) axialement fixe reliée au châssis (2), et **en ce que** l'élément de bâti est relié à un moyen pour déplacer la force résultante entre la force de contrepoids agissant en direction de la force de gravité et la force de tension engendrée par une charge suspendue (L) dans le châssis (2), et **en ce que** le moyen pour déplacer la force résultante présente au moins un vérin (16, 16') agissant verticalement, qui est relié de façon articulée à la partie de bâti axialement fixe (12) et de façon articulée au châssis (2).

2. Grue selon la revendication 1,
**caractérisée en ce que** l'élément de bâti présente au moins une partie de bâti (15) axialement mobile parallèlement à la partie de bâti fixe (12).

3. Grue selon la revendication 2,
**caractérisée en ce que** la partie de bâti mobile (15) est agencée de façon télescopique dans la partie de bâti fixe (12).

4. Grue selon les revendications 2 et 3,
**caractérisée en ce que** la partie de bâti mobile (15) est reliée à un vérin (29) agissant axialement articulé à la partie de bâti fixe (12).

5. Grue selon les revendications 2 - 4,
**caractérisée en ce qu'**une zone d'extrémité de la partie de bâti axialement fixe (12) est agencée de façon verticalement pivotante sur le châssis (2).

6. Grue selon la revendication 5,
**caractérisée en ce que** l'axe de pivotement (25) de la partie de bâti (12) coupe l'axe de rotation (14) du châssis (2).

7. Grue selon la revendication 6,
**caractérisée en ce que** le moyen pour déplacer la force résultante est agencé sur l'autre zone d'extrémité, éloignée par rapport à l'axe de pivotement (25), de la partie de bâti fixe (12).

8. Grue selon une des revendications 2 - 7,
**caractérisée en ce que** la partie de bâti axialement fixe (12) s'étend au-delà du point d'articulation du vérin (16, 16') agissant verticalement, et cette zone (20) peut être boulonnée à un support (19) recevant le contrepoids (11).

9. Grue selon la revendication 8,
**caractérisée en ce que** la zone (20) en porte-à-faux de la partie de bâti fixe (12) est munie d'au moins un moyen de rigidification (17, 17') du type rebord et d'une voie de roulement (18, 18') pour le support (19) recevant le contrepoids (11).

10. Grue selon une des revendications 8 - 9,
**caractérisée en ce que** la zone d'extrémité de la partie de bâti (15) axialement mobile peut être boulonnée au support (19) recevant le contrepoids (11).

11. Grue selon une des revendications 8 - 10,
**caractérisée en ce que**, pour augmenter la charge, des contrepoids supplémentaires (21) peuvent être agencés sur le support (19) recevant le contrepoids (11) et être verrouillés au support (19).

12. Grue selon la revendication 11,
**caractérisée en ce que** le support (19) est muni de pieds d'appui (26 à 26") escamotables, s'approchant du sol.

13. Grue selon la revendication 11,
**caractérisée en ce que** le contrepoids supplémentaire (21) peut être réparti en piles individuelles présentant un bâti.

14. Grue selon la revendication 13,
**caractérisée en ce que** chaque bâti peut être relié à au moins quatre roues (42).

15. Grue selon une des revendications 8 - 14,
**caractérisée en ce que** l'extrémité du mât (5) est reliée, par l'intermédiaire d'un haubanage (10) de longueur modifiable, au moyen d'un tréteau articulé (22, 22') au support (19) du contrepoids (11), et aussi bien le mât (5) qu'également les haubanages (9, 10) de longueur modifiable se déplacent entre le mât (5) et le contrepoids (11), d'une part, et le mât (5) et la flèche principale (3), d'autre part, de façon correspondant au déplacement du contrepoids (11), l'extrémité du tréteau (22, 22') présentant, par l'intermédiaire d'un haubanage fixe (41), une liaison au support (19) du contrepoids (11).

16. Grue selon une des revendications 1 - 14,
**caractérisée en ce que** l'extrémité du mât (5) est reliée, par l'intermédiaire d'un haubanage fixe (40), au contrepoids (11) et, par l'intermédiaire d'un haubanage (10) de longueur modifiable, au moyen d'un tréteau (22, 22') articulé, à la partie de bâti fixe (12) de l'élément de bâti, l'extrémité du tréteau (22, 22') présentant, par l'intermédiaire d'un haubanage fixe (41), une liaison au contrepoids (11).

17. Grue selon la revendication 16,
**caractérisée en ce que**, en fonctionnement de superlevage, uniquement le haubanage fixe (40) est actif entre le mât (5) et le contrepoids (11) et, lors du passage en fonctionnement normal, le haubanage fixe (40) est démonté et uniquement le haubanage (10) de longueur modifiable est actif.

18. Grue selon les revendications 16 - 17,
**caractérisée en ce que** le tréteau (22, 22') est réalisé sous forme de fourche et **en ce que** la zone d'extrémité inférieure du tréteau (22, 22'), pour recevoir un treuil (24) pouvant modifier le haubanage (10) de longueur modifiable en liaison avec une poulie, peut être articulée au choix au support (19) recevant le contrepoids (11) ou au châssis (2) de l'élément de bâti.
